# EUROPÄISCHE PATENTSCHRIFT

(11) **EP 0 515 375 B1**
(45) Veröffentlichungstag und Bekanntmachung des Hinweises auf die Patenterteilung: **17.05.1995**
(21) Anmeldenummer: 91900162.8
(22) Anmeldetag: 13.12.1990
(51) Int. Cl.: E05C 17/28

(54) **FESTSTELLVORRICHTUNG FÜR TÜRFLÜGEL MIT EINEM TÜRSCHLIESSER**
LOCKING DEVICE FOR FOLDING-DOOR LEAVES WITH CLOSING SYSTEM
DISPOSITIF DE BLOCAGE DE BATTANTS DE PORTES A FERME-PORTE AUTOMATIQUE

(30) Priorität: 20.02.1990 DE 4005203
(43) Veröffentlichungstag der Anmeldung: 02.12.1992
(73) Patentinhaber: DORMA GmbH + Co. KG, D-58256 Ennepetal (DE)
(72) Erfinder: TILLMANN, Horst, D-5828 Ennepetal 17 (DE); JENTSCH, Dietrich, D-5828 Ennepetal (DE); HERING, Thomas, D-5802 Wetter 4 (DE); WARSCHEWITZ, Thomas, D-5828 Ennepetal (DE); SICHELSCHMIDT, Dieter, D-5804 Herdecke (DE); WINKLER, Bernd, D-5805 Breckerfeld (DE)
(86) Internationale Anmeldenummer: DE9000962
(87) Internationale Veröffentlichungsnummer: WO9113229

(56) Entgegenhaltungen:
- FR-A- 1 432 653
- GB-A- 2 018 887
- US-A- 1 942 860
- US-A- 3 164 032
- US-A- 3 986 742

## Beschreibung

Die Erfindung betrifft eine Feststellvorrichtung für Türflügel gemäß dem Oberegriff der Ansprüche 1 und 6.

Bei bekannten Feststellvorrichtungen der eingangs genannten Art ist an dem an der Führungsschiene befestigten Widerlager ein Halteglied in Form eines federbelasteter und in seinem Hubweg begrenzbaren Schwenkhebels ausweichbar gelagert, der einen Rückhaltenocken für einen Zapfen des das Halteglied ggfs. überfahrenden Gleitstücks aufweist, das seinerseits in der Führungsschiene längsverschiebbar angeordnet ist und mit dem freien Ende des Schwenkarmes eines Türschließers drehgelenkig verbunden ist. Bei derartigen bekannten Feststellvorrichtungen ist der das Halteglied bildende Schwenkhebel im wesentlichen oberhalb des Gleitstücks in der Führungsschiene angeordnet, wobei aus diesem Grund und wegen der Abfederung des Schwenkhebels und der Begrenzung des Schwenkhebelhubes eine relativ große Bauhöhe der Führungsschiene erforderlich ist. Außer dieser unwirtschaftlichen Gestaltung der Führungsschiene erfordert auch die Feststellvorrichtung selbst einen relativ großen Bauteilaufwand und ist somit kostspielig in der Herstellung.

Die GB-A-2 018 887 beschreibt eine Feststellvorrichtung für eine Fahrzeugtür, Wo ein Hebelarm in einen federbelasteten Mechanismus einrastet.

Der US-A-3 986 742 ist eine weitere Feststellvorrichtung zu entnehmen, die dazu geeignet ist, eine Tür in ihrer Offenstellung festzustellen. Hierzu ist an den Türflügel ein Schwenkarm drehgelagert, der mit seinem anderen Ende in einer Gleitführung läuft und beim überfahren zweier federnder Schenkel von diesen festgehalten wird. Ein überfahren dieses Haltepunktes ist nicht möglich.

Die Aufgabe der vorliegenden Erfindung besteht darin, eine Feststellvorrichtung der eingangs genannten Art dergestalt zu verbessern, daß eine kompakte Bauweise mit einfachen und wenigen Bauteilen möglich ist und die Feststellvorrichtung quasi keinem Verschleiß unterliegt.

Diese Aufgabe wird erfindungsgemäß durch die Kennzeichen der unabhängigen Ansprüche 1 und 6 gelöst.

Das Halteglied weist dabei zum einen abgefederte Schenkel mit einer Anlaufschräge und einer Ablaufschräge auf, die von einer Raste un-terbrochen sind (Figur 2 bis Figur 4). Dadurch ist es möglich, die Anzahl der Bauteile zu reduzieren und wesentliche Bauteile der Feststellvorrichtung innerhalb des einen im wesentlichen U-förmigen Querschnitt aufweisenden Gleitstücks zu plazieren. Des weiteren zeigen die Figuren 5 bis 16 Lösungsvarianten der Aufgabe, bei der das Halteglied durch federnde Bauteile des Gleitstückes gebildet wird. Auch durch diese Varianten ist eine wesentliche Reduzierung der Bauteile von der Größe und der Anzahl zum Stand der Technik gegeben.

Bei einer vorteilhaften Ausführungsform der Erfindung ist das Widerlager als an der Führungsschiene festgelegtes Flachstück ausgebildet, das zwei als gleichschenkelige Dreiecke ausgebildete Schenkel lagert, die mit ihrer die Raste bildenden Schenkelspitze quer zur Führungsschienenlängsachse gerichtet sind und zwischen sich ein elastisches, die Schenkel abfederndes Pufferglied aufnehmen, durch das die Rasten der Schenkel im Feststellfall in Rastausnehmungen an den Innenflächen der Seitenwände des Gleitstücks gehalten sind. Dadurch läßt sich ein kompaktes Widerlager bilden, an dem die beiden einander gegenüberliegenden Schenkel quer zur Längsrichtung der Führungsschiene geführt sind und in die Bewegungsbahn des Gleitstücks hineinragen. Die gegen das Pufferglied ausweichbare Anordnung der Schenkel erlaubt auch ein überfahren des Widerlagers durch das Gleitstück, doch dieses ist im Feststellfall exakt positioniert.

Dabei ist vorzugsweise das Pufferglied als zylindrische Scheibe ausgebildet, die in sich zu einer Zylinderbohrung ergänzenden Ausnehmungen jeden Schenkels gestützt ist. Zur Erzielung eines hartelastischen Puffergliedes kann dieses ein zentrales Loch aufweisen, in dem ein das Loch ausfüllender, unelastischer Zapfen angeordnet ist. Damit die Wirkung des Puffergliedes an der Stelle auf die Schenkel einwirkt, wo diese auch im Feststellfall mit dem Gleitstück in Berührung kommen, ist das Pufferglied vorzugsweise ausschließlich im Wirkungsbereich der auf die Schenkel in Feststellfall einwirkenden Seitenwände des Gleitstücks angeordnet.

Eine weitere Ausführungsform des Erfindungsgegenstandes läßt sich bilden, indem das Halteglied von eigenfedernde Schenkel bildenden Seitenwänden des Gleitstücks gebildet ist, die mit ihren Rasten im Feststellfall einen rautenartigen Vorsprung des flachstückartigen Widerlagers bereichsweise umgreifen.

Bei einer weiteren Ausgestaltung der Erfindung können die Schenkel des Haltegliedes aber auch aus am Gleitstück beiderseits festgelegten Blattfedern gebildet sein, die mit ihren Rasten eine am Widerlager gehalterte, hartelastische Kreisscheibe bereichsweise umgreifen.

Eine weitere Ausführungsform des Erfindungsgegenstandes läßt sich bilden, indem das Gleitstück auf nur einer Seite einen eigenfedernden Schenkel aufweist, in dessen Raste im Feststellfall ein vom flachstückartigen Widerlager abragender Winkelschenkel faßt.

Die letztgenannte Ausführungsform der Erfindung läßt sich dadurch abwandeln, daß das Gleitstück auf nur einer Seite einen eigenfederden Schenkel aufweist, in dessen Raste im Feststellfall eine am flachstückartigen Widerlager gehalterte, hartelastische Rolle faßt.

Die Erfindung ist in schematisch dargestellten Ausführungsbeispielen auf den Zeichnungen dargestellt und wird nachfolgend näher erläutert. Es zeigen:
- Figur 1:: die Feststellvorrichtung in einer Schnittansicht, mit einem an der an der Führungsschiene festgelegten Widerlager und einem in der Führungsschiene längsverschiebbaren, mit dem freien Ende des Schwenkarmes eines Türschließers gekuppelten Gleitstück in dessen Verschieblage,
- Figur 2:: die aus Gleitstück und Widerlager gebildete Halteeinheit in Feststellage in einem Längsschnitt analog Fig. 1
- Figur 3:: die aus Fig. 2 ersichtliche Halteeinheit in einem Querschnitt,
- Figur 4:: die aus Fig. 2 ersichtliche Halteeinheit in einem Horizontalschnitt nach der Linie IV - IV von Fig. 2,
- Figur 5:: ein weiteres Ausführungsbeispiel der Halteeinheit,
- Figur 6:: die aus Fig. 5 ersichtliche Halteeinheit in einem Querschnitt
- Figur 7:: die aus Fig. 5 ersichtliche Halteeinheit in einem Horizontalschnitt nach der Linie VII - VII von Fig. 5,
- Figur 8:: ein weiteres Ausführungsbeispiel einer Halteeinheit in einem Vertikalschnitt,
- Figur 9:: die aus Fig. 8 ersichtliche Halteeinheit in einem Querschnitt
- Figur 10:: die aus Fig. 8 ersichtliche Halteeinheit in einem Horizontalschnitt nach der Linie X - X von Fig. 8,
- Figur 11:: ein weiteres Ausführungsbeispiel der Halteeinheit einer Feststellvorrichtung in einem Vertikalschnitt,
- Figur 12:: die aus Fig. 11 ersichtliche Halteeinheit in einem Querschnitt,
- Figur 13:: die aus Fig. 11 ersichtliche Halteeinheit in einem Horizontalschnitt nach der Linie XIII - XIII von Fig. 11,
- Figur 14:: die Halteeinheit in einem weiteren Ausführungsbeispiel in einem Vertikal schnitt,
- Figur 15:: die aus Fig. 14 ersichtliche Halteeinheit im Querschnitt
- Figur 16:: die aus Fig. 14 ersichtliche Halteeinheit in einem Horizontalschnitt nach der Linie XVI - XVI von Fig. 14.

In Fig. 1 ist ein Schwenkarm (11) dargestellt, der an einer Seite mit der Schwenkachse eines in strichpunktierten Linien angedeuteten und beispielsweise an einem nicht dargestellten Türflügel festgelegten Türschließer (10) drehfest verbunden ist. Das andere Ende dieses Schwenkarmes (11) ist auf einem Zapfen (12) gelagert, der mit einem Gleitstück (13) fest verbunden ist, das seinerseits in einer oberhalb des Türflügels festgelegten Führungsschiene (14) längsverschiebbar angeordnet ist. In der Führungsschiene (14) ist an einer der Offenstellung des Türflügels entsprechenden Position ein Widerlager (15), beispielsweise durch Formschluß, in der Führungsschiene (14) festgelegt, das zusammen mit dem Gleitstück (13) einer Halteeinheit zur Festlegung des Türflügels in seiner Offenstellung dient.

Die Führungsschiene (14) weist einen C-förmigen Querschnitt auf, der nach unten offen ist und in seinem oberen Bereich zwei einander gegenüberliegende leistenartige Vorsprünge (16) aufweist, die zusammen mit der oberen Wandung der Führungsschiene (14) eine Nut zur Aufnahme eines in dieser verspannbaren Flachstücks (17) dienen.

Bei dem aus Fig. 2 bis 4 ersichtlichen Ausführungsbeispiel weist das Flachstück auf seiner Rückseite eine Führungsausnehmung (18) auf, in welcher die Fußteile zweier mit Abstand zueinander angeordneter, als gleichschenkelige Dreiecke ausgebildete Schenkel (19) angeordnet sind. Durch ihre Formgebung weisen diese Schenkei (19) eine Anlaufschräge (21) und eine Ablaufschräge (22) auf, die an ihrem aufeinanderstoßenden Bereich jeweils im mittleren Bereich eine Raste (23) bilden. Diese Schenkel (19) weisen auf ihren einander zugekehrten Seiten jeweils eine kreisabschnittförmige Ausnehmung (27) auf, die von einem Schenkel (19) abfedernden Pufferglied (24) ausgefüllt sind. Diese beiden durch das elastische Pufferglied (24) quer zur Längsrichtung der Führungsschiene (14) bewegbaren Schenkel (19) bilden ein Halteglied (25) für das in seinem Querschnitt U-förmige Gleitstück (13). Die aufragenden und an den Seitenwandungen der Führungsschiene (14) anliegenden Schenkel weisen innenseitig eine zur Raste (23) der Schenkel (19) passende Rastausnehmung (26) auf. In Verschieberichtung sind auch die Schenkel des Gleitstücks (13) jeweils von ihren Außenseiten her zur mittigen Rastausnehmung (26) hin ansteigend gestaltet, und zwar derart, daß bei Beginn des Auftreffens des Gleitstücks (13) auf die Schenkel (19) ein geringes Spiel vorhanden ist. Während beim Aufschieben des Gleitstücks (13) auf die Schenkel (19) diese entgegen der Wirkung des Puffergliedes (24) gegeneinandergedrückt werden, bis sie schließlich in die Rastausnehmung (26) in den Schenkeln des Gleitstücks (13) einrasten können. Das Pufferglied (24) weist ein zentrales Loch (28) auf, in welches ein dieses ausfüllender, kraft- und formschlüssig eingebrachter, unelastischer Zapfen zur Erhöhung der Rückstellkraft des Puffergliedes (24) eingreift.

Bei dem aus den Fig. 5 bis 7 ersichtlichen Ausführungsbeispiel ist ebenfalls in der Führungsschiene (14) ein Widerlager (15) festgelegt, das zusammen mit dem Gleitstück (13) eine Halteeinheit bildet. Auch dieses Gleitstück (13) ist über einen daran festgelegten Zapfen (12) mit dem Schwenkarm (11) eines Türschließers (10) verbunden. Bei dieser Ausführungsform dienen jedoch als Halteglied (25) die auf beiden Längsseiten des Gleitstücks (13) angeordneten Seitenwände (30), die als eigenfedernd ausgebildete Schenkel (19) Anlaufschrägen (21) und Ablaufschrägen (22) aufweisen. Zwischen jeder Anlaufschräge (21) und der Ablaufschräge (22) ist eine Raste (23) formschlüssig angeformt. Im aus den Fig. 5 bis 7 ersichtlichen Feststellfall wirken diese Rasten (23) an den Schenkeln (19) des Gleitstücks (13) mit einem rautenartigen Vorsprung (31) des als Widerlager (15) fungierenden Flachstücks (17) zusammen.

Das aus den Fig. 8 bis 10 ersichtliche Ausführungsbeispiel entspricht prinzipiell der vorbeschriebenen, aus den Fig. 5 bis 7 ersichtlichen Ausführungsform. Im unterschied dazu besteht jedoch das Halteglied (25) nicht aus einstückig an das Gleitstück (13) angeformten Schenkeln, sondern die das Halteglied (25) bildenden Schenkel (19) sind als eigenständige Blattfedern (31) an den Seitenwandungen des Gleitstücks (13) gehaltert. Jede Blattfeder (31) weist wiederum eine als Ausnehmung gestaltete, zurückspringende Raste (23) auf, die eine ein Widerlager (15) bildende, hartelastische Kreisscheibe (32) im Feststellfall bereichsweise kraftschlüssig umfaßt und in dieser Stellung sicher hält.

Das aus den Fig. 11 bis 13 offenbarte Ausführungsbeispiel weist im unterschied zu der aus den Fig. 5 bis 7 ersichtlichen Ausführungsform auf nur einer Seite des Gleitstücks (13) eine zu einem Schenkel (19) einstückig geformte Seitenwandung auf. Dieser eigenfedernde Schenkel (19) weist wiederum eine Anlaufschräge (21) und eine Ablaufschräge (22) auf, zwischen denen wiederum die Raste (23) durch eine angeformte Rille gebildet ist, in welche im Feststellfall ein vom flachstückartigen Widerlager (15) abragender Winkelschenkel (33) eingreift. Dabei ist der Winkelschenkel (33) derart geformt, daß seine Schenkel je nach Schieberichtung entweder an der Anlaufschräge (21) oder an der Ablaufschräge (22) entlanggleiten, und daß die zwischen seinen Schenkeln liegende Winkelspitze in die Raste (23) im Feststellfall eingreift. Dieses ist insbesondere aus Fig. 13 ersichtlich.

Das aus den Fig. 14 bis 16 entnehmbare Ausführungsbeispiel entspricht im wesentlichen der vorbeschriebenen, in den Fig. 11 bis 13 dargestellten Ausführungsform. Auch hier ist nur ein einziger eigenfedernder Schenkel (19) an einer der beiden Seitenwände des Gleitstücks (13) vorgesehen, der in Ausführung und Gestaltung im wesentlichen dem aus Fig. 13 ersichtlichen Schenkel (19) entspricht. Auch dieser Schenkel weist sowohl eine Anlaufschräge (21) als auch eine Ablaufschräge (22) auf, zwischen denen wiederum die Raste (23) in Form einer Vertiefung angeordnet ist. An diesem, dem Gleitstück (13) zugeordneten Halteglied (25) greift im Feststellfall eine ein Widerlager (15) bildende, hartelastische Rolle (34) an, wenn das Gleitstück (13) in die aus den Fig. 14 bis 16 ersichtliche Haltelage überführt ist. Diese Rolle (34) ist an einem mit dem in der Schiene (14) festgelegten Flachstück (17) fest verbunden und gegenüber der Längsmitte des Gleitstücks versetzt angeordneten einstellbaren Zapfen gelagert.

### Bezugszeichenverzeichnis

- 10: Türschließer
- 11: Schwenkarm
- 12: Zapfen
- 13: Gleitstück
- 14: Führungsschiene
- 15: Widerlager
- 16: Vorsprung
- 17: Flachstück
- 18: Führungsausnehmung
- 19: Schenkel
- 21: Anlaufschräge
- 22: Ablaufschräge
- 23: Raste
- 24: Pufferglied
- 25: Halteglied
- 26: Rastausnehmung
- 27: Ausnehmung
- 28: Loch, in 24
- 29: Zapfen
- 30: Seitenwand
- 31: Blattfeder
- 32: Kreisscheibe
- 33: Winkelschenkel
- 34: Rolle

## Patentansprüche

1. Feststellvorrichtung für Türflügel mit einem Türschließer (10), dessen Schließerwelle mit einem Ende eines Schwenkarmes (11) gekuppelt ist, dessen anderes Ende über ein Gleitstück (13 in den Figuren 2 bis 4) in eine Führungsschiene (14) längsverschiebbar eingreift, und das Gleitstück (13) zusammen mit einem an der Führungsschiene (14) festgelegten Widerlager (15) eine Halteeinheit zur Feststellung des mit dem Schwenkarm (11) in Verbindung stehenden Türflügels bildet, wobei die Halteeinheit ein überfahrbares, selbsttätig nachgebend und rückstellbares Halteglied (25) aufweist, dadurch gekennzeichnet, daß das an dem Widerlager (15) montierte Halteglied (25) abgefederte Schenkel (19) mit einer Anlaufschräge (21) und einer Ablaufschräge (22) aufweist, die vorzugsweise in ihrem Mittel bereich in einer Raste (23) zusammenlaufen und in dem Gleitstück (13) einrasten.

2. Feststellvorrichtung nach Anspruch 1, dadurch gekennzeichnet, daß das Widerlager (15) als an der Führungsschiene (14) festgelegtes Flachstück (17) ausgebildet ist, das zwei als gleichschenkelige Dreiecke ausgebildete Schenkel (19) lagert, die mit ihrer die Raste (23) bildenden Schenkelspitze quer zur Führungsschienenlängsachse gerichtet sind und zwischen sich ein elastisches, die Schenkel (19) abfederndes Pufferglied (24) aufnehmen, durch das die Rasten (23) der Schenkel im Feststellfall innerhalb der Anlaufschräge (21) und der Ablaufschräge (22) in Rastausnehmungen (26) an den Innenflächen der Seitenwände des Gleitstücks (13) gehalten sind.

3. Feststellvorrichtung nach Anspruch 2, dadurch gekennzeichnet, daß das Pufferglied (24) als zylindrische Scheibe ausgebildet ist, die sich zu einer Zylinderbohrung ergänzenden Ausnehmungen (27) jeden Schenkels (19) abgestützt ist.

4. Feststellvorrichtung nach Anspruch 2 und/oder 3, dadurch gekennzeichnet, daß das Pufferglied (24) ein zentrales Loch (28) aufweist, in dem ein dieses ausfüllender, unelastischer Zapfen (29) angeordnet ist.

5. Feststellvorrichtung nach einem oder mehreren der vorhergehenden Ansprüche, dadurch gekennzeichnet, daß das Pufferglied (24) ausschließlich im Wirkungsbereich der auf die Schenkel (19) im Feststellfall einwirkenden Seitenwände des Gleitstücks (13) angeordnet ist.

6. Feststellvorrichtung für Türflügel mit einem Türschließer (10), dessen Schließerwelle mit einem Ende eines Schwenkarmes (11) gekuppelt ist, dessen anderes Ende über ein Gleitstück (13 in den Figuren 5 bis 16) in eine Führungsschiene (14) längsverschiebbar eingreift, und das Gleitstück (13) zusammen mit einem an der Führungsschiene (14) festgelegten Widerlager (15) eine Halteeinheit zur Feststellung des mit dem Schwenkarm (11) in Verbindung stehenden Türflügels bildet, dadurch gekennzeichnet, daß ein Halteglied (25) vorhanden ist, das aus eigenfedernden Schenkeln (19) besteht, welche die Seitenwände (30) des Gleitstücks (13) bilden und mit je einer Anlaufschräge (21) und einer Ablaufschräge (22) versehen sind, die vorzugsweise in ihrem Mittelbereich in einer Raste (23) zusammenlaufen, und die im Feststellfall einen rautenartigen Vorsprung (31) des flachstückartigen Widerlagers (15) bereichsweise umgreifen.

7. Feststellvorrichtung nach Anspruch 6, dadurch gekennzeichnet, daß die Schenkel (19) des Haltegliedes (25) aus am Gleitstück (13) beiderseits festgelegten Blattfedern (31) gebildet sind, die mit ihren Rasten (23) eine am Widerlager (15) gehalterte, hartelastische Kreisscheibe (32) bereichsweise umgreifen.

## Claims

1. A device for locking the leaves of a folding door and comprising a closing system (10) having a shaft coupled to one end of a pivoting arm (11), the other end of which engages via a sliding member (13 in figures 2 to 4) in a guide rail (14) along which it can slide, and the sliding member (13), in cooperation with an abutment (15) for securing to the guide rail (14), forms a retaining unit for holding the door leaf connected to the pivoting arm (11), the retaining unit comprising a slipon, automatically releasable, resettable retaining member (25), characterised in that the retaining member (25) mounted at the abutment (15) has spring mounted arms (19) comprising an inclined leading surface (21) and an inclined trailing surface (22) which meet in a catch (23) and engage in the sliding member (13).

2. A locking device according to claim 1, characterised in that the abutment (15) is a flat member (17) secured to the guide rail (14) and bearing two arms (19) in the form of isosceles triangles, the tips of the arms forming the catch (23) extending transversely to the longitudinal axis of the guide rail and receiving a resilient buffer member (24) between them, the arms (19) being spring-mounted on the buffer-member, by means of which, when the door is locked, the catches (23) on the arms are held inside trailing surface (22) in locking recesses (26) on the inner surfaces of the side walls of the sliding member (13).

3. A locking device according to claim 2, characterised in that the buffer member (24) is a cylindrical disc which abuts against recesses (27) on each arm (19), the recesses together forming a cylindrical bore.

4. A locking device according to claim 2 and/or 3, characterised in that the buffer member (24) has a central hole (28) which receives and is filled by a non-resilient pin (29).

5. A locking device to one or more of the preceding claims, characterised in that the buffer member (24) is disposed exclusively in the range of action of the side walls of the sliding member (13), which act on the arms (19) when the door is locked.

6. A device for locking the leaves of a folding door and comprising a closing system (10) having a shaft coupled to one end of a pivoting arm (11), the other end of which engages via a sliding member (13 in figures 5 to 16) in a guide rail (14) along which it can slide, and the sliding member (13), in cooperation with an abutment (15) for securing to the guide rail (14), forms a retaining unit for holding the door leaf connected to the pivoting arm (11), the retaining unit comprising a slipon, automatically releasable, resettable retaining member (25), characterised in that the retaining member (25) has spring mounted arms (19) which form the side walls (30) of the sliding member (13) comprising an inclined leading surface (21) and an inclined trailing surface (22) which meet in a catch (23) and engage a rhombic projection (31) on the abutment (15), which is a flat member.

7. A locking device according to claim 6, characterised in that the arms (19) of the retaining member (25) are made up of leaf springs (31) secured to the sliding member (13) on both sides, the springs having catches (23) which surrounds parts of a hard resilient disc (32) held against the abutment (15).

## Revendications

1. Dispositif de blocage pour battant de porte avec un ferme-porte (10), dont la broche de fermeture est accouplée avec une extrémité d'un bras pivotant (11), dont l'autre extrémité s'insère par coulissement longitudinal dans une glissière (14) par l'intermédiaire d'une pièce coulissante (13 aux figures 2-4), et la pièce coulissante (13) conjointement avec une butèe d'appui sur la glissière (14) constitue une unité d'arrêt pour le blocage du battant de porte se trouvant en liaison avec le bras pivotant (11), l'unité d'arrêt comprenant un élément de support (25) pouvant coulisser, à relâchement automatique et pouvant être rappelé, dispositif caractérisé en ce que l'élément de support (25) fixé à la butée d'appui (15) a des branches (19) à ressort avec une inclinaison d'entrée (21) et une inclinaison de sortie (22) qui de préférence dans leur partie centrale sont assemblées dans une encoche (23) et s'enclenchent dans une pièce coulissante (13).

2. Dispositif de blocage selon la revendication 1, caractérisé en ce que la butée d'appui (15) est réalisée en pièce plate (17) fixée sur la glissiére (14), pièce plate qui possède deux branches (19) réalisées en triangles isocéles, et dirigées perpendiculairement à l'axe longitudinal des glissières avec la pointe de leurs branches formant l'encoche (23), et qui logent entre elles un élément tampon (24) élastique, créant un système à ressorts pours les branches (19), par lequel les encoches (23) des branches sont maintenues dans le cas du blocage à l'intérieur de l'inclinaison d'entrée (21) et de l'inclinaison de sortie (22) dans des évidements d'encoche (26) sur les faces intérieures des parois latérales de la pièce coulissante (13).

3. Dispositif de blocage selon la revendication 2, caractérisé en ce que l'élément tampon (24) est réalisé en disque cylindrique, qui est appuyé dans des évidements (27) de chaque branche (19) se complétant pour former un alésage cylindrique.

4. Dispositif de blocage selon la revendication 2 et/ou la revendication 3, caractérisé en ce que l'élément tampon (24) a un trou central (28), dans lequel est placé un goujon (29).

5. Dispositiv de blocage selon une ou plusieurs des revendications précédentes, caractérisé en ce que l'élément tampon (24) est placé exclusivement dans la zone d'effet des parois latérales de la pièce de coulissement (13), qui agissent en position de blocage sur les branches (19).

6. Dispositif de blocage pour battant de porte avec un ferme-porte (10), dont la broche de fermeture est accouplée avec une extrémité d'un bras pivotant (11), dont l'autre extrémité s'insère par coulissement longitudinal dans une glissière (14) par l'intermédiaire d'une pièce coulissante (13 aux figures 2-4), et la pièce coulissante (13) conjointement avec une butèe d'appui sur la glissière (14) constitue une unité d'arrêt pour le blocage du battant de porte se trouvant en liaison avec le bras pivotant (11), caractérisé en ce qu'il y a une pièce d'arrêt (25) composée des branches (19) à ressort propre qui forment les parois latérales (30) de la pièce de coulissement (13) et qui sont munies d'une inclinaison d'entrée (21) et d'une inclinaison de sortie (22) qui de préférence dans leur partie centrale sont assemblées dans une encoche (23) et qui entourent en secteur avec leurs encoches (23) dans le cas du blocage, une partie en saillie de type compartiment de la butée d'appui (15).

7. Dispositif de blocage selon la revendication 6, caractérisé en ce que les branches (19) de la pièce d'arrêt (25) sont formées à partir de ressorts à lames (31) fixés des deux côtés à la pièce de coulissement (13), qui enveloppent par zone avec leur encoches (23) un disque circulaire (32) élastique et dur maintenu contre la butée d'appui (15).
